# EUROPÄISCHE PATENTSCHRIFT

(11) **EP 2 110 793 B1**
(45) Veröffentlichungstag und Bekanntmachung des Hinweises auf die Patenterteilung: **28.09.2011**
(21) Anmeldenummer: 09003650.0
(22) Anmeldetag: 13.03.2009
(51) Int. Cl.: G07F 7/06

(54) **Selbstbedienungsgerät**
Self-service device
Appareil automatique

(30) Priorität: 17.04.2008 DE 102008019228
(43) Veröffentlichungstag der Anmeldung: 21.10.2009
(73) Patentinhaber: Wincor Nixdorf International GmbH, 33106 Paderborn (DE)
(72) Erfinder: Kuzuoglu, Ahmet, 33175 Bad Lippspringe (DE)

(56) Entgegenhaltungen:
- EP-A- 1 139 315
- WO-A-01/08112
- WO-A-88/05194
- WO-A-2006/105200
- DE-U1- 29 804 510
- US-A1- 2004 059 465
- US-A1- 2004 073 334
- US-B1- 6 789 730

## Beschreibung

Die Erfindung betrifft ein Selbstbedienungsgerät, insbesondere Informations-, Verkaufs- oder Geldautomat, enthaltend eine Steuereinheit zur Verarbeitung von Betriebsdaten und eine Übertragungseinheit für den Betriebsdatentransfer zu einer Serviceeinheit sowie mindestens einen Sensor zur Erfassung von Betriebsdaten.

Ferner betrifft die Erfindung ein Verfahren zur Übertragung von Betriebsdaten von einem Selbstbedienungsgerät, insbesondere einem Informations-, Verkaufs- oder Geldautomat zu einer Serviceeinheit, wobei die Betriebsdaten von einer Steuereinheit einer über ein Datennetz mit der Serviceeinheit verbundenen Übertragungseinheit als Selbstbedienungsgerät bereitgestellt werden.

Es ist bekannt, dass in Selbstbedienungsgeräten Betriebszustände und -parameter überwacht und aufgezeichnet werden, die beispielsweise Aufschluss über den Geld- bzw. Papiervorrat geben. Ferner werden Fehlermeldungen protokolliert, die über unerwartete Ereignisse informieren. Dies ermöglicht eine fortlaufende Optimierung des Selbstbedienungsgerätes bzw. der hierauf eingesetzten Software.

Ein Wartungstechniker greift auf die Betriebsdaten zu, indem er sich mit seiner Benutzerkennung und einem Passwort gegenüber dem Selbstbedienungsgerät authentifiziert. Hierzu findet eine so genannte Serviceeinheit Verwendung, die über ein Kabel mit der Steuereinheit verbunden wird. Nachteilig hierbei ist, dass der Wartungstechniker sich in unmittelbarer Nähe des Selbstbedienungsgerätes befinden muss. Um die missbräuchliche Nutzung der Schnittstelle zur Steuereinheit auszuschließen, ist diese regelmäßig innerhalb des Gehäuses des Selbstbedienungsgerätes angeordnet und vorzugsweise über eine verschließbare Öffnung zugänglich, die sich auf der Rückseite des Gehäuses befindet. Sind die Selbstbedienungsgeräte beispielsweise von einer Straßenseite her für den Kunden zugänglich, befindet sich die Gehäuseöffnung häufig in einem Gebäude, das für den Wartungstechniker in der Regel nur während der Öffnungs- bzw. Geschäftszeiten zugänglich ist. Wartungsarbeiten, die beispielsweise aufgrund einer Störung am Wochenende von Nöten wären, müssen somit auf den nächsten Werktag verschoben werden. Das Dokument EP-1139315 offenbart ein Selbstbedienungsgerät, das einer Umschalteinheit aufweist. Serviceeinheit bekannt, Aus der DE 200 01 117 U1 ist eine Serviceeinheit bekannt, die eine drahtlose Bedienung eines Geldautomaten erlaubt. Die drahtlose Verbindung wird zwischen einer der Steuereinheit des Geldautomaten zugeordneten Übertragungseinheit und der Serviceeinheit aufgebaut. Sie erlaubt es dem Wartungstechniker, auch ohne ein Betreten des Gebäudeinneren Zugriff auf die Steuereinheit des Selbstbedienungsgerätes zu erlangen. Er kann die Betriebsdaten des Selbstbedienungsgerätes abfragen, sobald er sich innerhalb eines für die drahtlose Verbindung zulässigen Entfernungsbereiches des jeweiligen Geldautomaten befindet. Die zulässige Entfernung unterscheidet sich hierbei je nach gewählter Datenübertragungsmethode und reicht von wenigen Metern bei der Übertragung via Infrarotsignal bis hin zu einer beliebigen Entfernung bei Nutzung einer Mobiltelefoneinheit oder eines drahtlosen Internetanschlusses. Die drahtlose Kommunikation zwischen Serviceeinheit und Selbstbedienungsgerät hat jedoch aus Sicht des Betreibers des Geldautomaten den Nachteil, dass unter Umständen auch Unbefugte Zugriff auf die Steuereinheit des Geldautomaten erlangen können. Um die missbräuchliche Nutzung dieser Datenverbindung auszuschlieβen, erlauben zahlreiche Geldautomatenbetreiber diesen so genannten Remote-Zugriff auf ihre Selbstbedienungsgeräte daher nicht.

Aufgabe der Erfindung ist es, ein Selbstbedienungsgerät sowie ein Verfahren zur Übertragung von Betriebsdaten von einem Selbstbedienungsgerät derart anzugeben, dass den Sicherheitsbedürfnissen der Gerätebetreiber Rechnung getragen und ein Fernzugriff auf die in der Steuereinheit bereitgestellten Betriebsdaten des Selbstbedienungsgerätes zu Wartungszwecken von extern erlaubt wird.

Die Ansprüche 1, 10 offenbaren die Erfindung. Bevorzugte Ausführungsbeispeile sind in den Ansprüchen 2-9, 11-13 offenbart.

Durch das Vorsehen einer Umschalteinheit und eines der Umschalteinheit zugeordneten Hilfsspeichers wird eine zweistufige Datenübertragung von der Steuereinheit zur Serviceeinheit realisiert. Während die Umschalteinheit zunächst die Steuereinheit mit dem Hilfsspeicher verbindet und die Betriebsdaten von der Steuereinheit auf den Hilfsspeicher übertragen und dort zwischengespeichert werden, liegt keine Kopplung des Hilfsspeichers mit der Übertragungseinheit vor. Erst nach Auflösen der Datenverbindung zwischen Steuereinheit und Hilfsspeicher ist der Hilfsspeicher mit der Übertragungseinheit verbunden, so dass die Betriebsdaten vom Hilfsspeicher an die Übertragungseinheit und von dort an eine Serviceeinheit weitergegeben werden können.

Dem Hilfsspeicher zur Zwischenspeicherung kommt hierbei quasi die Rolle eines Treuhandspeichers zu: Indem die Daten zunächst von der Steuereinheit an den Treuhandspeicher und von dort über die Übertragungseinheit an die Serviceeinheit übertragen werden, erlaubt es die Erfindung vorteilhafter Weise, auf eine direkte Datenkopplung von Serviceeinheit und Steuereinheit zu verzichten. Hierdurch gelingt es, Unbefugten den Zugriff von außen auf die Steuereinheit zu verwehren, während gleichzeitig Betriebsdaten vom Selbstbedienungsgerät an eine Serviceeinheit übertragbar sind. Dies ist einerseits verbunden mit einem Zugewinn an Sicherheit für den Gerätebetreiber. Andererseits reduziert sich gleichzeitig der Aufwand für die Wartung der meist verteilt aufgestellten Selbstbedienungsgeräte.

Nach einer bevorzugten Ausführungsform trennt die Umschalteinheit in der ersten Schaltstellung die Steuereinheit und den Hilfsspeicher galvanisch von der Übertragungseinheit. In der zweiten Schaltstellung der Umschalteinheit sind hingegen der Hilfsspeicher und die Übertragungseinheit galvanisch von der Steuereinheit des Selbstbedienungsgerätes getrennt. Durch das Vorsehen einer Umschalteinheit, die wahlweise die Steuereinheit vom Hilfsspeicher oder die Übertragungseinheit vom Hilfsspeicher galvanisch trennt, kann die Kommunikations- und Datenverbindung zwischen der Serviceeinheit und der Steuereinheit des Selbstbedienungsgerätes auch physikalisch unterbrochen werden. Die Datensicherheit sowie der Schutz vor einem unerlaubten Zugriff auf das Selbstbedienungsgerät beispielsweise während einer Übertragung der Betriebsdaten vom Hilfsspeicher an die Serviceeinheit lassen sich hierdurch weiter steigern.

Nach einer Weiterbildung der Erfindung sind die Betriebsdaten zwischen der Übertragungseinheit und der Serviceeinheit über ein Datennetz kabelgebunden, insbesondere über eine LAN- oder Festnetztelefonverbindung, und/oder kabellos, beispielsweise über eine UMTS-, GPRS-, Bluetooth-, WLAN-, Infrarot- oder WAP-Verbindung, übertragbar. Indem die Daten mit einer unter den örtlichen, betrieblichen und technischen Randbedingungen adäquat erscheinenden Technologie über das Datennetz zur Serviceeinheit übertragen werden, kann die vorhandene Kommunikationsinfrastruktur, beispielsweise ein Mobiltelefonnetz oder das Internet, für die Datenübertragung genutzt werden. Auf diese Weise reduzieren sich die Investitionskosten für die Datenübertragung, und der wirtschaftliche Vorteil, der sich aus der Ferndiagnose und dem Wartungszugriff auf das Selbstbedienungsgerät ergibt, wird optimiert.

Nach einer Weiterbildung der Erfindung ist die die Betriebsdaten empfangende Serviceeinheit in einem zu dem Selbstbedienungsgerät ortsfernen Wartungscenter integriert, in dem die Betriebsdaten von mindestens zwei Selbstbedienungsgeräten erfasst werden. Indem die Serviceeinheiten einer Mehrzahl von Selbstbedienungsgeräten zentral in einem Wartungscenter vorgehalten werden, reduziert sich der Aufwand für die Funktionskontrolle und Zustandsüberwachung der Selbstbedienungsgeräte. Gleichzeitig erlaubt die zentrale Erfassung der Diagnosedaten eine schnelle Fehlererkennung und - infolge dessen - eine zügige Behebung derselben.

Nach einer Weiterbildung der Erfindung ist die Umschalteinheit als ein Wechselschalter, vorzugsweise als ein einpoliger Wechselschalter, ausgeführt. Indem die Umschalteinheit als Wechselschalter realisiert ist, ergibt sich aufgrund der Bauform des Schalters eine zwangsweise galvanische Trennung der Steuereinheit von der Serviceeinheit. Zu keinem Zeitpunkt besteht eine leitende Verbindung zwischen Steuer- und Serviceeinheit beziehungsweise ist ein direkter Datentransfer zwischen der Steuereinheit und der Serviceeinheit möglich. Ein Durchgriff von außen auf die Steuereinheit des Selbstbedienungsgerätes wird durch die Bauform des Umschalters verbindlich verhindert, so dass eine versehentliche oder missbräuchliche Fehlstellung der Umschalteinheit unmöglich ist.

Nach einer Weiterbildung der Erfindung sind die Umschalteeinheit als eine USB-Umschalteinheit und der Hilfsspeicher als ein USB-Stick ausgebildet. Indem die Umschalteinheit und der Hilfsspeicher als USB-Umschalteinheit bzw. als USB-Stick ausgebildet sind, können diese über die Datenleitung mit Energie versorgt werden. Auf diese Weise kann eine externe Energieversorgung unterbleiben, so dass sich der Installationsaufwand reduziert. Gleichzeitig stellt die USB-Schnittstelle aufgrund ihrer hohen Verbreitung ein Quasi-Standard dar, der eine Nachrüstung der erfindungsgemäßen Vorrichtung auch bei den bereits im Markt befindlichen Selbstbedienungsgeräten erlaubt.

Zur Lösung der Aufgabe ist die Erfindung in Verbindung mit dem Oberbegriff des Patentanspruchs 10 ferner dadurch gekennzeichnet, dass zuerst ein Hilfsspeicher und die Steuereinheit leitend verbunden werden und eine Übertragungseinheit von dem Hilfsspeicher galvanisch getrennt wird, dann die Betriebsdaten von der Steuereinheit auf den Hilfsspeicher übertragen werden, dann der Hilfsspeicher und die Übertragungseinheit leitend verbunden werden und die Steuereinheit von dem Hilfsspeicher getrennt wird, und dann die Betriebsdaten von dem Hilfsspeicher an die Übertragungseinheit zur Weitergabe an die Serviceeinheit übermittelt werden.

Der besondere Vorteil der Erfindung besteht darin, dass die vier Verfahrensschritte der Forderung der Betreiber von Selbstbedienungsgeräten nach einem zuverlässigen Schutz vor Fremdeinwirkung einerseits und dem Bedürfnis der Hersteller dieser Geräte nach einer möglichst kostengünstigen Wartbarkeit andererseits gleichermaßen Rechnung tragen.

Nach einer bevorzugten Ausführungsform der Erfindung wird der Hilfsspeicher über einen Wechselschalter alternativ mit der Steuereinheit oder der Übertragungseinheit verbunden. Indem die Verbindung zwischen dem Hilfsspeicher und der Steuereinheit oder der Übertragungseinheit über als eine Wechselschalter ausgeführte Umschalteinheit hergestellt wird, vereinfachen sich die Verfahrensschritte dahingehend, dass keine aufwendigen, beispielsweise softwareseitigen Vorkehrungen getroffen werden müssen, durch die eine gleichzeitige Verbindung der Umschalteinheit mit der Steuereinheit und der Übertragungseinheit verhindert wird. Das Vorsehen eines Wechselschalters vereinfacht insofern die Implementierung des Verfahrens und wirkt Missbrauch und Fehlern vor.

Nach einer Weiterentwicklung der Erfindung erfolgt das Verbringen des Wechselschalters in die erste Schaltstellung, in der der Hilfsspeicher und die Steuereinheit leitend verbunden sind und die Übertragungseinheit von dem Hilfsspeicher getrennt ist, nach einem von einem Zeitplan vorgegebenen Ablaufplan zeitgesteuert. Hierdurch ist es möglich, die Intervalle der Datenübertragung bedarfsgerecht festzulegen. Die Übertragungsroutine wird während des Betriebs des Selbstbedienungsgerätes ausgeführt, ohne dass ein Zugriff von außen erforderlich ist.

Nach einer Weiterbildung der Erfindung kann der Umschalter auch durch ein Funksignal ferngesteuert oder durch mechanische Betätigung in die Aufnahmestellung verbracht werden. Diese Option erlaubt es, beispielsweise im Rahmen einer vor Ort durchgeführten Wartung oder Inspektion, die Betriebsdaten zu jedem beliebigen Zeitpunkt abzurufen, so dass kurzfristig auch auf eventuell aufgetretene Störungen und Fehler reagiert werden kann. Die Wartungs- und Servicearbeiten müssen folglich nicht ruhen bis zu dem Zeitpunkt, an dem die Betriebsdaten aufgrund der vorgesehenen Zeitsteuerung selbsttätig der Serviceeinheit übermittelt werden.

Weitere Vorteile der Erfindung ergeben sich aus den weiteren Unteransprüchen.

Ein Ausführungsbeispiel der Erfindung wird anhand der Figur näher erläutert, die eine Prinzipdarstellung der Erfindung in Form eines Blockschaltbilds zeigt.

Ein Selbstbedienungsgerät 1 weist ein Gehäuse 2 sowie eine innerhalb des Gehäuses 2 angeordnete Steuereinheit 3 auf. Der Steuereinheit 3 sind Sensoren 4, 4', 4'' zugeordnet, die der Überwachung des Betriebszustandes des Selbstbedienungsgeräts 1 sowie der Ermittlung von Diagnosedaten zur Erkennung von Fehlern und Funktionsstörungen dienen. Als Sensoren können beispielsweise Lichtschranken, Temperaturfühler, Erschütterungssensoren Verwendung finden. Ebenso können mittels Sensoren Spannungspegel überwacht oder kritische Stellen in einem Papier- oder Geldtransportpfad des als Geldautomat oder Kontoauszugsdrucker ausgebildeten Selbstbedienungsgeräts mittels Kamera beobachtet werden, um z. B. Notenstaus aufzuzeichnen.

Die von den Sensoren 4, 4', 4'' ermittelten Daten werden der Steuereinheit 3 kabelgebunden oder drahtlos als Sensordaten zugeführt. In der Steuereinheit 3 können die Sensordaten zu Diagnosedaten aufbereitet, beispielsweise gefiltert oder verdichtet werden. Die Diagnosedaten werden zusammen mit anderen betriebsrelevanten Daten, z. B. von der Betriebssoftware bereitgestellte Fehlermeldungen, als Betriebsdaten in der Steuereinheit 3 abgespeichert.

Der Steuereinheit 3 nachgeordnet sind eine in dem vorliegenden Ausführungsbeispiel als Wechselschalters 5 ausgeführte Umschalteinheit, ein Hilfsspeicher 6 sowie eine Übertragungseinheit 7. Der Wechselschalter 5 ist über eine permanente Kontaktverbindung mit dem Hilfsspeicher 6 verbunden. Ferner verfügt der Wechselschalter 5 über einen schaltbaren ersten (Daten-)Anschluss 8 und einen zweiten schaltbaren (Daten-)Anschluss 9. Über den ersten schaltbaren (Daten-)Anschluss 8 ist der Wechselschalter 5 mit einer der Steuereinheit 3 zugeordneten Schnittstelle 10 für den Betriebsdatentransfer über eine Datenleitung 11 verbindbar. Über den zweiten schaltbaren (Daten-)Anschluss 9 kann der Wechselschalter 5 mit einer Übertragungseinheit 7 verbunden sein.

Die Steuereinheit 3, die ihr zugeordneten Sensoren 4, 4', 4", der Wechselschalter 5, der beispielsweise als Datenspeicher oder elektronischer Speicher ausgeführte Hilfsspeicher 6 und die Übertragungseinheit 7 sind innerhalb des Gehäuses 2 des Selbstbedienungsgerätes 1 angeordnet. Ortsfern hierzu ist eine Serviceeinheit 12 vorgesehen, die sich beispielsweise in einem von dem Hersteller des Selbstbedienungsgerätes 1 betriebenen Wartungscenter befinden kann. Die Serviceeinheit 12 kann hierbei als eigenständige Baugruppe, beispielsweise als Personalcomputer oder Workstation ausgeführt sein, oder lediglich virtuell vorhanden sein, beispielsweise als autarke Funktionseinheit auf einem gemeinsamen Großrechner, der die Serviceeinheit 12 sowie eine Mehrzahl von Serviceeinheiten anderer Selbstbedienungsgeräte umfasst.

Das Selbstbedienungsgerät 1 kommuniziert mittels der ihr zugeordneten und als Schnittstelle dienenden Übertragungseinheit 7 über ein Datennetz 13 mit der Serviceeinheit 12. Die Kommunikation zwischen der dem Selbstbedienungsgerät 1 zugeordneten Übertragungseinheit 7 und der Serviceeinheit 12 kann hierbei kabelgebunden, beispielsweise über ein Local Area Network (LAN) oder über das Telefonfestnetz, oder kabellos, beispielsweise über das Mobiltelefonnetz, eine Bluetooth- oder Infrarot-Schnittstelle bzw. eine WAP-Verbindung (Wireless Application Protocol) erfolgen. Selbstverständlich ist es auch möglich, dass die Übertragung von Betriebsdaten vom Selbstbedienungsgerät 1 zur Serviceeinheit 12 teilweise kabelgebunden und teilweise drahtlos erfolgt.

Zur Übertragung von Betriebsdaten von der Steuereinheit 3 auf die Serviceeinheit 12 wird der Wechselschalter 5 zur Herstellung einer Kontaktverbindung zunächst in eine erste Schaltstellung (Aufnahme-Schaltstellung) verbracht, in der der Hilfsspeicher 6 mit der an dem ersten schaltbaren (Daten-)Anschluss 8 über eine Datenleitung 11 angeschlossenen Steuereinheit 3 verbunden wird.

In der Aufnahme-Schaltstellung des Wechselschalters 5 die Übertragung der in der Steuereinheit 3 gespeicherten Betriebsdaten auf den als Zwischenspeicher dienenden Hilfsspeicher 6. Dies kann beispielsweise erfolgen, indem eine durch die Herstellung einer leitenden Verbindung zwischen der Steuereinheit 3 und dem Hilfsspeicher 6 selbsttätig ausgeführte Autorun-Programmroutine die in einer speziellen Ablage in der Steuereinheit 3 gespeicherten Betriebsdaten auf den Hilfsspeicher 6 überträgt. Die Autorun-Programmroutine kann hierzu beispielsweise auf dem Hilfsspeicher 6 oder einer nicht dargestellten, dem Hilfsspeicher 6 zugeordneten CD-ROM abgelegt sein.

Nach der Übertragung der Betriebsdaten von der Steuereinheit 3 auf den Hilfsspeicher 6 wird der Wechselschalter 5 - beispielsweise zeitgesteuert - in eine zweite Schaltstellung (Weitergabe-Schaltstellung) verbracht, in der die Verbindung zwischen dem Hilfsspeicher 6 und der Steuereinheit 3 getrennt ist und anstelle dessen eine Verbindung zwischen der Übertragungseinheit 7 und dem Hilfsspeicher 6 hergestellt ist. Indem die Umschalteinheit als Wechselschalter (Umschalter) 5 ausgeführt ist, wird hardwareseitig eine zwangsweise und ununterbrochene galvanische Trennung zwischen der Übertragungseinheit 7 und der Steuereinheit 3 aufrechterhalten. Insofern trägt diese Ausführungsform den Forderungen von Banken Rechnung, die einen Zugriff auf die Steuereinheit 3 des Selbstbedienungsgerätes 1 von außen nicht zulassen.

In der zweiten Schaltstellung werden die auf dem Hilfsspeicher 7 quasi treuhänderisch zwischengespeicherten Betriebsdaten ausgelesen und der Übertragungseinheit 7 zur Weitergabe an die Serviceeinheit 12 übermittelt. Die Datenübertragung kann hierbei in der bekannten Weise über eine zweite Autorun-Pro-grammroutine realisiert sein, die beispielsweise auf dem Hilfsspeicher 6, einer diesem zugeordnete CD-ROM oder einem der Übertragungseinheit 7 zugeordneten, nicht dargestellten Speichermedium vorgesehen sein kann.

In der Figur sind die Aufnahme-Schaltstellung (erste Schaltstellung) des Wechselschalters 5 durch eine durchgezogene Linie der Kontaktverbindung und die Weitergabe-Schaltstellung (zweite Schaltstellung) durch eine gestrichelte Linie der Kontaktverbindung dargestellt.

Eine besonders vorteilhafte Ausführungsform der Erfindung ergibt sich, indem die Umschalteinheit als USB-Umschalteinheit ausgestaltet wird und mit dem Hilfsspeicher 6 eine gemeinsame Baugruppe bildet. Diese nicht dargestellte Ausführungsform kann in einfacher Weise beispielsweise mit der USB-Schnittstelle eines Personalcomputers, der als Steuereinheit dient, verbunden werden. In diesem Fall kann auf die physikalische Ausbildung der Serviceeinheit 12 und dem Umschalter 5 verbindenden Datenleitung 11 verzichtet werden.

Ebenso kann vorgesehen sein, dass eine Steuereinheit eines Geldautomaten aus Sicherheitsgründen nicht in dem Gehäuse des Selbstbedienungsgerätes vorgesehen ist und stattdessen in einem Tresorraum angeordnet ist. In diesem Fall ist in dem Gehäuse des Selbstbedienungsgerätes eine über eine Datenleitung mit der Steuereinheit verbundene, häufig als USB-Port ausgebildete Schnittstelle vorgesehen. In diesem Fall können die Umschalteinheit mit dem ihr zugeordneten Hilfsspeicher sowie die Übertragungseinheit wahlweise in dem Gehäuse des Selbstbedienungsgerätes vorgesehen sein - in diesem Fall sind sie über die dort vorgesehene Schnittstelle mit der ortsfern bereitgehaltenen Steuereinheit verbunden -, oder sie sind wie die Steuereinheit außerhalb des Gehäuses des Selbstbedienungsgerätes vorgesehen, beispielsweise zusammen mit der Steuereinheit im Tresorraum.

Nach einer weiteren nicht dargestellten Ausführungsform der Erfindung ist dem Wechselschalter ein mechanischer Schalter zugeordnet, durch den das Umschalten der Umschalteinheit von einem Schaltzustand in den anderen mechanisch bewirkt werden kann. Durch das Vorsehen eines derartigen Schalters ist es dem Wartungspersonal möglich, die Betriebsdaten zu jedem Zeitpunkt und unabhängig von einer möglicherweise vorgesehenen Zeitsteuerung an eine Serviceeinheit zu übertragen. Ebenso kann dem Umschalter ein nicht dargestellter Funkempfänger zugeordnet sein, über den ferngesteuert ein Schaltsignal empfangbar ist, welches das Umschalten der Umschalteinheit die Übertragung der Betriebsdaten zu einer Serviceeinheit veranlasst.

Nach einer nicht dargestellten alternativen Ausführungsform ist die Umschalteinheit als Optokoppler ausgeführt. Hierbei ergibt sich die Möglichkeit einer galvanischen Trennung der Steuereinheit von der Serviceeinheit, ohne dass ein mechanischer Schaltvorgang von Nöten ist. Dies ist beispielsweise vorteilhaft, wenn die Trennung von Steuereinheit und Übertragungseinheit softwaretechnisch realisiert wird und auf mechanische Komponenten, insbesondere bewegte Bauteile verzichtet werden soll.

Sofern der Durchgriff von außen über die Übertragungseinheit und die Umschalteinheit auf das Steuergerät softwareseitig beschränkt wird, ergeben sich hierdurch verschiedene Vorteile: Es kann auf mechanisch bewegte Teile verzichtet werden, die in der Regel wartungsintensiv sind und bei einem gegebenenfalls erforderlichen Austausch Folgekosten verursachen. Weiterhin besteht die Möglichkeit, die Schnittstelle ohne eine aufwendige und - zu einem späteren Zeitpunkt gegebenenfalls gar nicht mehr mögliche - hardwareseitige Veränderung durch Umprogrammierung in ihrer Funktion zu modifizieren. Schließlich ist es denkbar, mit dem Einverständnis der Betreiber der Selbstbedienungsgeräte und unter Vorsehung entsprechender Sicherheitsmechanismen einen Zugriff von außen auf die Steuereinheit zeitweise und für eine begrenzte Anzahl von berechtigten Personen zu erlauben. Dies kann beispielsweise hilfreich sein bei der Fernwartung eines sehr entfernt aufgestellten Selbstbedienungsgerätes oder dann, wenn ein sicherheitskritischer Softwarebug entdeckt wird, der auf einer Vielzahl von baugleichen Geldautomaten auftreten kann und kurzfristig korrigiert werden muss.

Nach einer nicht dargestellten alternativen Ausführungsform kann die Umschalteinheit aus einer Mehrzahl, gegebenenfalls in einem gemeinsamen Gehäuse vorgesehenen Schaltern bestehen. Denkbar ist hierbei, dass ein Hilfsspeicher über wenigstens zwei Datenanschlüsse verfügt, von denen ein erster mit einem zwischen einer Steuereinheit und dem Hilfsspeicher vorgesehenen Ein/Aus-Schalter verbunden ist. Der zweite Datenanschluss des Hilfsspeichers ist seinerseits mit einem Ein/Aus-Schalter verbunden, der zwischen einer Übertragungseinheit und dem Hilfsspeicher angeordnet ist. Durch mechanische, elektrotechnische oder softwareseitige Maßnahmen kann sichergestellt sein, dass zu jedem Zeitpunkt maximal ein Ein/Aus-Schalter geschlossen ist. In diesem Fall ist die galvanische Trennung von Steuereinheit und Serviceeinheit auch bei einer Umschalteinheit realisiert, die auf die Verwendung eines Wechselschalters verzichtet. Es ist die bedarfsgerechte Verwendung einer Vielzahl unterschiedlicher Schaltelemente zur Realisierung einer Umschalteinheit denkbar.

### Bezugszeichenliste

- 1: Selbstbedienungsgerät
- 2: Gehäuse
- 3: Steuereinheit
- 4, 4', 4'': Sensoren
- 5: Wechselschalter (Umschalteinheit)
- 6: Hilfsspeicher
- 7: Übertragungseinheit
- 8: (Daten-)Anschluss
- 9: (Daten-)Anschluss
- 10: Schnittstelle
- 11: Datenleitung
- 12: Serviceeinheit
- 13: Datennetz

## Patentansprüche

1. System umfassend ein Selbstbedienungsgerät (1) und eine Serviceeinheit (12), wobei das Selbstbedienungsgerät (1) umfasst:
eine Steuereinheit (3) zur Verarbeitung von Betriebsdaten,
eine Übertragungseinheit (7) für den Betriebsdatentransfer zu der Serviceeinheit (12),
mindestens einen Sensor (4) zur Erfassung von Betriebsdaten,
das System **dadurch gekennzeichnet,**
**dass** das Selbstbedienungsgerät (1) einen Wechselschalter (5) und einen Hilfsspeicher (6) enthält,
wobei der Wechselschalter (5) eine erste Schaltstellung und eine zweite Schaltstellung aufweist,
wobei zwischen der Steuereinheit (3) und der die Betriebsdaten an die Serviceeinheit (12) weitergebenden Übertragungseinheit (7) der mit dem Hilfsspeicher (6) zur Zwischenspeicherung der Betriebsdaten verbundene Wechselschalter derart angeordnet ist,
**dass** für die Übertragung der Betriebsdaten von der Steuereinheit (3) zu der Serviceeinheit (12) in der ersten Schaltstellung des Wechselschalters (5) eine Datenverbindung zwischen der Steuereinheit (3) und dem Hilfsspeicher (6) besteht, so dass Betriebsdaten von der Steuereinheit (3) auf den Hilfsspeicher (6) übertragbar sind, wobei in dieser ersten Schaltstellung des Wechselschalters der Hilfsspeicher (6) von der Übertragungseinheit (7) getrennt ist,
und **dass** in der zweiten Schaltstellung des Wechselschalters (5) eine Datenverbindung zwischen dem Hilfsspeicher (6) und der Übertragungseinheit (7) zur Weitergabe der auf dem Hilfsspeicher (6) zwischengespeicherten Betriebsdaten an die Serviceeinheit (12) besteht und wobei in der zweiten Schaltstellung des Wechselschalters (5) der Hilfsspeicher (6) von der Steuereinheit (3) getrennt ist.

2. System nach Anspruch 1, **dadurch gekennzeichnet, dass** der Wechselschalter (5) derart ausgebildet ist, dass in der ersten Schaltstellung die Steuereinheit (3) und der Hilfsspeicher (6) einerseits von der Übertragungseinheit (7) andererseits galvanisch getrennt sind und in der zweiten Schaltstellung die Steuereinheit (3) einerseits von dem Hilfsspeicher (6) und der Übertragungseinheit (7) andererseits galvanisch getrennt ist.

3. System nach Anspruch 1 oder 2, **dadurch gekennzeichnet, dass** die Betriebsdaten zwischen der Übertragungseinheit (7) und der Serviceeinheit (12) über ein Datennetz kabelgebunden, insbesondere über eine LAN- oder Festnetztelefonverbindung, und/oder kabellos, insbesondere über eine UMTS-, GPRS-, Bluetooth-, WLAN-, Infrarot- oder WAP-Verbindung, übertragbar sind.

4. System nach einem der Ansprüche 1 bis 3, **dadurch gekennzeichnet, dass** die die Betriebsdaten empfangende Serviceeinheit (12) in einem zu dem Selbstbedienungsgerät (1) ortsfernen Wartungscenter integriert ist, in dem die Betriebsdaten von mindestens zwei Selbstbedienungsgeräten (1) erfassbar sind.

5. System nach einem der Ansprüche 1 bis 4, **dadurch gekennzeichnet, dass** die Betriebsdaten verschlüsselt von der dem Selbstbedienungsgerät (1) zugeordneten Übertragungseinheit (7) an die Serviceeinheit (12) übertragbar sind.

6. System nach einem der Ansprüche 1 bis 5, **dadurch gekennzeichnet, dass** der wechselschalter (5) lediglich einen einzigen Wechselschalter, vorzugsweise einen einpoligen Wechselschalter, umfasst.

7. System nach einem der Ansprüche 1 bis 6, **dadurch gekennzeichnet, dass** der wechselschalter (5) als eine USB-Umschalteinheit ausgebildet ist.

8. System nach einem der Ansprüche 1 bis 7, **dadurch gekennzeichnet, dass** der Hilfsspeicher (6) als ein USB-Stick ausgebildet ist.

9. System nach einem der Ansprüche 1 bis 8, **dadurch gekennzeichnet, dass** der wenigstens eine Sensor (4, 4', 4'') drahtlose oder kabelgebunden mit der Steuereinheit (3) verbunden ist zur Bereitstellung von als Diagnosedaten zur Fehlererkennung ausgebildeten Betriebsdaten.

10. Verfahren zur Übertragung von Betriebsdaten von einem Selbstbedienungsgerät (1) an eine Serviceeinheit (12), wobei die Betriebsdaten von einer Steuereinheit (3) des Selbstbedienungsgerätes (1) einer über ein Datennetz (13) mit der Serviceeinheit (12) verbundenen Übertragungseinheit (7) des Selbstbedienungsgerätes (1) bereitgestellt werden, wobei das Selbstbedienungsgerät (1) einen Wechselschalter (5) umfasst, wobei der Wechselschalter (5) eine erste Schaltstellung und eine zweite Schaltstellung aufweist, **dadurch gekennzeichnet, dass**
- zuerst in der ersten Schaltstellung ein Hilfsspeicher (6) und die Steuereinheit (3) leitend verbunden werden und die Übertragungseinheit (7) von dem Hilfsspeicher (6) getrennt wird,
- dann in der ersten Schaltstellung die Betriebsdaten von der Steuereinheit (3) auf den Hilfsspeicher (6) übertragen werden,
- dann in der zweiten Schaltstellung der Hilfsspeicher (6) und die Übertragungseinheit (3) leitend verbunden werden und die Steuereinheit (3) von dem Hilfsspeicher (6) getrennt wird, und
- dann in der zweiten Schaltstellung die auf dem Hilfsspeicher (6) zwischengespeicherten Betriebsdaten ausgelesen und der Übertragungseinheit (7) zur Weiterleitung an die Serviceeinheit (12) übermittelt werden.

11. Verfahren nach Anspruch 10, **dadurch gekennzeichnet, dass** der Hilfsspeicher (6) über einen Wechselschalter (5) alternativ mit der Steuereinheit (3) oder der Übertragungseinheit (7) verbunden wird.

12. Verfahren nach einem der Ansprüche 10 oder 11, **dadurch gekennzeichnet, dass** das Verbringen des Wechselschalters (5) in eine erste Schaltstellung, in der der Hilfsspeicher (6) und die Steuereinheit (3) leitend verbunden sind und die Übertragungseinheit (7) von dem Hilfsspeicher (6) getrennt ist, nach einem von einem Zeitplan vorgegebenem Ablaufplan zeitgesteuert bewirkt wird, beispielsweise einmal täglich.

13. Verfahren nach einem der Ansprüche 10 bis 12, **dadurch gekennzeichnet, dass** das Verbringen des Wechselschalters (5) in die erste Schaltstellung über ein Funksignal ferngesteuert oder durch manuelle Betätigung bewirkt wird.

## Claims

1. System comprising a self-service device (1) and a service unit (12), the self-service device (1) comprising:
a control unit (3) for processing operating data,
a transmission unit (7) for transferring operating data to the service unit (12),
at least one sensor (4) for acquiring operating data, **characterized in that**
the self-service device (1) contains a changeover switch (5) and an auxiliary memory (6),
the changeover switch (5) having a first switching position and a second switching position,
the changeover switch which is connected to the auxiliary memory (6) in order to buffer the operating data being arranged between the control unit (3) and the transmission unit (7), which forwards the operating data to the service unit (12), in such a manner
that there is a data connection between the control unit (3) and the auxiliary memory (6) in order to transmit the operating data from the control unit (3) to the service unit (12) in the first switching position of the changeover switch (5), with the result that operating data can be transmitted from the control unit (3) to the auxiliary memory (6), the auxiliary memory (6) being isolated from the transmission unit (7) in this first switching position of the changeover switch,
and in such a manner that there is a data connection between the auxiliary memory (6) and the transmission unit (7) in the second switching position of the changeover switch (5) in order to forward the operating data buffered in the auxiliary memory (6) to the service unit (12), the auxiliary memory (6) being isolated from the control unit (3) in the second switching position of the changeover switch (5).

2. System according to Claim 1, **characterized in that** the changeover switch (5) is designed in such a manner that the control unit (3) and the auxiliary memory (6), on the one hand, are galvanically isolated from the transmission unit (7), on the other hand, in the first switching position and the control unit (3) is galvanically isolated from the auxiliary memory (6), on the one hand, and from the transmission unit (7), on the other hand, in the second switching position.

3. System according to Claim 1 or 2, **characterized in that** the operating data can be transmitted between the transmission unit (7) and the service unit (12) via a data network in a wired manner, in particular via a LAN or landline network telephone connection, and/or in a wireless manner, in particular via a UMTS, GPRS, Bluetooth, WLAN, infrared or WAP connection.

4. System according to one of Claims 1 to 3, **characterized in that** the service unit (12) receiving the operating data is integrated in a maintenance centre which is remote from the self-service device (1) and in which the operating data of at least two self-service devices (1) can be acquired.

5. System according to one of Claims 1 to 4, **characterized in that** the operating data can be transmitted in encrypted form from the transmission unit (7) associated with the self-service device (1) to the service unit (12).

6. System according to one of Claims 1 to 5, **characterized in that** the changeover switch (5) comprises only a single changeover switch, preferably a single-pole changeover switch.

7. System according to one of Claims 1 to 6, **characterized in that** the changeover switch (5) is in the form of a USB changeover unit.

8. System according to one of Claims 1 to 7, **characterized in that** the auxiliary memory (6) is in the form of a USB stick.

9. System according to one of Claims 1 to 8, **characterized in that** the at least one sensor (4, 4', 4'') is connected to the control unit (3) in a wireless or wired manner in order to provide operating data in the form of diagnostic data for fault detection.

10. Method for transmitting operating data from a self-service device (1) to a service unit (12), the operating data being provided by a control unit (3) of the self-service device (1) to a transmission unit (7) of the self-service device (1), which transmission unit is connected to the service unit (12) via a data network (13), the self-service device (1) comprising a changeover switch (5), the changeover switch (5) having a first switching position and a second switching position, **characterized in that**
- an auxiliary memory (6) and the control unit (3) are first of all conductively connected and the transmission unit (7) is isolated from the auxiliary memory (6) in the first switching position,
- the operating data are then transmitted from the control unit (3) to the auxiliary memory (6) in the first switching position,
- the auxiliary memory (6) and the transmission unit (3) are then conductively connected and the control unit (3) is isolated from the auxiliary memory (6) in the second switching position, and
- the operating data buffered in the auxiliary memory (6) are then read and transmitted to the transmission unit (7) for forwarding to the service unit (12) in the second switching position.

11. Method according to Claim 10, **characterized in that** the auxiliary memory (6) is connected either to the control unit (3) or to the transmission unit (7) via a changeover switch (5).

12. Method according to either of Claims 10 and 11, **characterized in that** the changeover switch (5) is changed into a first switching position, in which the auxiliary memory (6) and the control unit (3) are conductively connected and the transmission unit (7) is isolated from the auxiliary memory (6), in a time-controlled manner according to a sequence plan predefined by a schedule, for example once a day.

13. Method according to one of Claims 10 to 12, **characterized in that** the changeover switch (5) is changed into the first switching position in a remotely controlled manner via a radio signal or by manual actuation.

## Revendications

1. Système comprenant un appareil en libre service (1) et une unité de service (12), l'appareil en libre service (1) comprenant :
une unité de commande (3) pour traiter des données d'exploitation,
une unité de transmission (7) pour le transfert des données d'exploitation vers l'unité de service (12),
au moins un capteur (4) pour acquérir les données d'exploitation,
le système étant **caractérisé en ce**
**que** l'appareil en libre service (1) contient un commutateur inverseur (5) et une mémoire auxiliaire (6),
le commutateur inverseur (5) présentant une première position de commutation et une deuxième position de commutation,
le commutateur inverseur relié avec la mémoire auxiliaire (6) destinée au stockage temporaire des données d'exploitation étant disposé entre l'unité de commande (3) et l'unité de transmission (7) qui transfère les données d'exploitation à l'unité de service (12) de telle sorte
**que** pour la transmission des données d'exploitation de l'unité de commande (3) vers l'unité de service (12), il existe dans la première position de commutation du commutateur inverseur (5) une liaison de données entre l'unité de commande (3) et la mémoire auxiliaire (6) de sorte que les données d'exploitation peuvent être transmises de l'unité de commande (3) à la mémoire auxiliaire (6), la mémoire auxiliaire (6) étant déconnectée de l'unité de transmission (7) dans cette première position de commutation du commutateur inverseur,
et **que** dans la deuxième position de commutation du commutateur inverseur (5), il existe une liaison de données entre la mémoire auxiliaire (6) et l'unité de transmission (7) destinée à transférer à l'unité de service (12) les données d'exploitation stockées temporairement sur la mémoire auxiliaire (6) et la mémoire auxiliaire (6) étant déconnectée de l'unité de commande (3) dans la deuxième position de commutation du commutateur inverseur (5).

2. Système selon la revendication 1, **caractérisé en ce que** le commutateur inverseur (5) est configuré de telle sorte que, dans la première position de commutation, l'unité de commande (3) et la mémoire auxiliaire (6) d'un côté sont isolés galvaniquement, de l'autre côté de l'unité de transmission (7) et, dans la deuxième position de commutation, l'unité de commande (3) d'un côté est isolée galvaniquement, de l'autre côté de la mémoire auxiliaire (6) et de l'unité de transmission (7).

3. Système selon la revendication 1 ou 2, **caractérisé en ce que** les données d'exploitation peuvent être transmises entre l'unité de transmission (7) et l'unité de service (12) par le biais d'un réseau de données de manière filaire, notamment par le biais d'une liaison de réseau local ou téléphonique de réseau fixe, et/ou sans fil, notamment par le biais d'une liaison UMTS, GPRS, Bluetooth, WLAN, infrarouge ou WAP.

4. Système selon l'une des revendications 1 à 3, **caractérisé en ce que** l'unité de service (12) qui reçoit les données d'exploitation est intégrée dans un centre de maintenance distant de l'appareil en libre service (1), dans lequel peuvent être acquises les données d'exploitation d'au moins deux appareils en libre service (1).

5. Système selon l'une des revendications 1 à 4, **caractérisé en ce que** les données d'exploitation peuvent être transmises cryptées de l'unité de transmission (7) associée à l'appareil en libre service (1) vers l'unité de service (12).

6. Système selon l'une des revendications 1 à 5, **caractérisé en ce que** le commutateur inverseur (5) comprend seulement un unique commutateur inverseur, de préférence un commutateur inverseur unipolaire.

7. Système selon l'une des revendications 1 à 6, **caractérisé en ce que** le commutateur inverseur (5) est réalisé sous la forme d'une unité de commutation USB.

8. Système selon l'une des revendications 1 à 7, **caractérisé en ce que** la mémoire auxiliaire (6) est réalisée sous la forme d'une clé USB.

9. Système selon l'une des revendications 1 à 8, **caractérisé en ce que** l'au moins un capteur (4, 4', 4'') est relié sans fil ou de manière filaire avec l'unité de commande (3) en vue de délivrer les données d'exploitation configurées sous la forme de données de diagnostic destinées à la détection de défauts.

10. Procédé de transmission de données d'exploitation d'un appareil en libre service (1) à une unité de service (12), les données d'exploitation étant délivrées par une unité de commande (3) de l'appareil en libre service (1) à une unité de transmission (7) de l'appareil en libre service (1) reliée avec l'unité de service (12) par le biais d'un réseau de données (13), l'appareil en libre service (1) comprenant un commutateur inverseur (5), le commutateur inverseur (5) présentant une première position de commutation et une deuxième position de commutation, **caractérisé en ce que**
- tout d'abord, dans la première position de commutation, une mémoire auxiliaire (6) et l'unité de commande (3) sont reliées de manière conductrice et l'unité de transmission (7) est déconnectée de la mémoire auxiliaire (6),
- ensuite, dans la première position de commutation, les données d'exploitation sont transmises de l'unité de commande (3) sur la mémoire auxiliaire (6),
- ensuite, dans la deuxième position de commutation, la mémoire auxiliaire (6) et l'unité de transmission (7) sont reliées de manière conductrice et l'unité de commande (3) est déconnectée de la mémoire auxiliaire (6), et
- ensuite, dans la deuxième position de commutation, les données d'exploitation stockées temporairement sur la mémoire auxiliaire (6) sont lues et transmises à l'unité de transmission (7) en vue de leur transfert à l'unité de service (12).

11. Procédé selon la revendication 10, **caractérisé en ce que** la mémoire auxiliaire (6) est reliée en alternance, par le biais d'un commutateur inverseur (5), avec l'unité de commande (3) ou avec l'unité de transmission (7).

12. Procédé selon l'une des revendications 10 ou 11, **caractérisé en ce que** le basculement du commutateur inverseur (5) dans une première position de commutation, dans laquelle la mémoire auxiliaire (6) et l'unité de commande (3) sont reliées de manière conductrice et l'unité de transmission (7) est déconnectée de la mémoire auxiliaire (6), est effectué de manière commandée dans le temps d'après un plan de déroulement prédéfini par un programme, par exemple une fois par jour.

13. Procédé selon l'une des revendications 10 à 12, **caractérisé en ce que** le basculement du commutateur inverseur (5) dans la première position de commutation est effectué par commande à distance par le biais d'un signal radioélectrique ou par un actionnement manuel.
